# EUROPÄISCHE PATENTSCHRIFT

(11) **EP 1 161 600 B1**
(45) Veröffentlichungstag und Bekanntmachung des Hinweises auf die Patenterteilung: **18.02.2004**
(21) Anmeldenummer: 00912569.1
(22) Anmeldetag: 09.03.2000
(51) Int. Cl.: E03C 1/04, F16K 11/00, F16K 27/00

(54) **SANITÄRARMATUR UND VERFAHREN ZUM ZUSAMMENBAU**
SANITARY APPLIANCE AND METHOD OF ASSEMBLY
ROBINETTERIE SANITAIRE ET PROCEDE DE L'ASSEMBLAGE

(30) Priorität: 12.03.1999 DE 19911066
(43) Veröffentlichungstag der Anmeldung: 12.12.2001
(73) Patentinhaber: Hansgrohe AG, 77761 Schiltach (DE)
(72) Erfinder: KATZER, Dieter, D-49401 Damme (DE)
(74) Vertreter: Patentanwälte Ruff, Wilhelm, Beier, Dauster & Partner
(86) Internationale Anmeldenummer: PCT/EP2000/002033
(87) Internationale Veröffentlichungsnummer: WO 2000/055436

(56) Entgegenhaltungen:
- EP-A- 0 780 523
- DE-A- 2 328 361
- DE-C- 3 419 209
- US-A- 4 827 538
- US-A- 5 368 071

## Beschreibung

Sanitärarmaturen haben ein Armaturengehäuse, in dem die eigentlichen Ventileinrichtungen untergebracht sind. Es ist schon bekannt, die eigentlichen Ventileinrichtungen, beispielsweise ein Mischventil, als Kartusche auszubilden, die dann in einen an die Kartusche angepassten Aufnahmeraum in dem Armaturengehäuse eingesetzt wird. Die Herstellung von aus Guss bestehenden Armaturengehäusen ist sehr aufwendig und führt zu schweren Gehäusen.

Es ist auch schon vorgeschlagen worden, Armaturengehäuse aus Blech herzustellen. Aber auch in diesem Fall wird bei der Herstellung des Armaturengehäuses ein Aufnahmeraum für die Kartusche eingebaut.

Es ist bereits eine Sanitärmatur mit einem Armaturengehäuse und einem Kartuschengehäuse bekannt, das einen Aufnahmeraum für eine Mischerkartusche bildet, einen Boden mit mindestens einer Durchgangsöffnung aufweist und in das Armaturengehäuse eingesetzt ist (US-A-5368071). Hierbei ist an dem Kartuschengehäuse einstückig eine Auslaufschnauze angeformt, aus der das Mischwasser ausströmt. Das Armaturengehäuse ist mehrteilig ausgebildet, so dass zunächst das Kartuschengehäuse an dem unteren Teil der Sanitärmatur befestigt und anschließend der obere Teil der Sanitärarmatur aufgesetzt wird.

Weiterhin bekannt ist eine Sanitärarmatur (US-4827538), bei der eine Mischerkartusche in eine Aufnahme der Sanitärarmatur eingesetzt wird. Ein von der Sanitärarmatur verschiedenes Kartuschengehäuse ist hierbei nicht vorgesehen.

Bei einer weiteren bekannten Mischarmatur (DE-A1-2328361) ist eine Anordnung vorgesehen, die aus einem Ventilschaft, einer Ventillaufbuchse und einem den Schaft und die Buchse aufnehmenden Aufnehmer aufgebaut ist. Dieser Aufnehmer muss auf einen Sockel aufgesetzt werden. Anschließend wird das Gehäuse der Sanitärarmatur von oben aufgesetzt.

Der Erfindung liegt die Aufgabe zugrunde, die Herstellung und die Montage von Sanitärarmaturen zu verbessern und zu vereinfachen.

Zur Lösung dieser Aufgabe schlägt die Erfindung eine Sanitärarmatur mit den Merkmalen des Anspruchs 1 vor. Die Erfindung schlägt ebenfalls ein Verfahren zum zusammenbau einer Sanitärarmatur mit dem im Anspruch 27 genannten Merkmalen vor. Weiterbildungen der Erfindung sind Gegenstand der abhängigen Ansprüche, deren Wortlaut ebenso wie der Wortlaut der Zusam-menfassung durch Bezugnahme zum Inhalt der Beschreibung gemacht wird.

Nach der Erfindung wird also ein eigenes Kartuschengehäuse hergestellt, in das die Kartusche eingesetzt wird. Es findet also keine Anpassung der Sanitärarmatur an die Kartusche mehr statt, sondern eine Anpassung eines einfach herzustellenden Kartuschengehäuses an die Kartusche oder umgekehrt.

In Weiterbildung der Erfindung kann vorgesehen sein, dass in dem Kartuschengehäuse zwischen dessen Boden und der Kartusche ein Kartuschenboden angeordnet ist. Dieser dient dazu, die Wasserführung zwischen den Einlässen, dem Mischwasserauslass und der Kartusche zu verwirklichen.

Es kann in Weiterbildung vorgesehen sein, dass der Kartuschenboden Anschlüsse für Anschlussleitungen aufweist, insbesondere für Anschlussschläuche. Hierzu kann der Kartuschenboden beispielsweise Nippel aufweisen, auf die sich die Anschlussschläuche aufschieben lassen.

Erfindungsgemäß kann in Weiterbildung ebenfalls vorgesehen sein, dass die Sanitärarmatur einen zu dem Auslauf aus der Sanitärarmatur führenden Schlauch aufweist, der also die Verbindung zwischen der Kartusche und der Auslaufschnauze herstellt. Auch dies führt zu einer Vereinfachung des Aufbaus der Sanitärarmatur, da sich ein solcher Schlauch im fast beliebig verlaufenden Formen verlegen lässt.

Zur Befestigung der Kartusche in dem Kartuschengehäuses kann erfindungsgemäß vorgesehen sein, dass die Kartusche in dem Kartuschengehäuses verspannt ist. Die Verspannung kann insbesondere gegen den Boden des Kartuschengehäuses erfolgen.

Übliche Kartuschen haben die Form eines Kreiszylinders. Die Erfindung schlägt vor, die Kartusche mit Hilfe eines an ihrer dem Boden abgewandten Stirnseite angreifenden Ringelements zu verspannen. Dies führt einerseits zu einer geringeren Flächenbelastung und lässt andererseits die Mitte der Stirnseite frei, durch die sich das Betätigungselement der Kartusche erstreckt.

Es kann erfindungsgemäß vorgesehen sein, dass das Ringelement an dem Rand des Kartuschengehäuses angreift. Beispielsweise kann es sich bei dem Ringelement um einen Teil eines Bajonettverschlusses handeln, der sich einfach verwirklichen und einfach bedienen lässt.

In Weiterbildung der Erfindung kann ebenfalls vorgesehen sein, dass das Ringelement als Mutternelement ausgebildet ist, also mit einem Gewinde zusammenwirkt. Insbesondere kann vorgesehen sein, dass das Ringelement in ein Gewinde im Bereich der offenen Seite des Kartuschengehäuses eingeschraubt ist.

Zur Herstellung des Gewindes schlägt die Erfindung in Weiterbildung vor, dass dieses durch eine Verformung des Kartuschengehäuses in Bereich von dessen offener Seite verwirklicht ist. Die Herstellung durch Verformung hat gegenüber der auch möglichen Herstellung des Gewindes durch ein Gewindeschneiden den Vorteil, dass die Herstellung sich in einem Arbeitsgang mit der Herstellung des Kartuschengehäuses durchführen lässt.

Die Verformung kann beispielsweise durch eine Prägung, ein Tiefziehen oder auch durch ein Innenhochdruckverformen geschehen.

In Weiterbildung der Erfindung kann vorgesehen sein, dass die Herstellung des Gewindes derart erfolgt, dass die Wandstärke des Kartuschengehäuses konstant bleibt.

Insbesondere kann vorgesehen sein, dass das Gewinde ein Rundgewinde ist, bei dem die Gewindegänge abgerundet verlaufen.

Gemäß der Erfindung ist das Kartuschengehäuse mit der eingesetzten Kartusche und den Anschlussleitungen als Baueinheit ausgebildet. In dieser Ausbildung kann die Baueinheit gelagert, verpackt und transportiert werden. Sie wird dann an der Montagestelle in das Armaturengehäuse durch eine in diesem vorhandene Öffnung eingesetzt und dann mit dem Armaturengehäuse verbunden werden.

In Weiterbildung der Erfindung kann vorgesehen sein, dass ein Auslaufelement, beispielsweise mit einer Belüftungseinrichtung, von der Außenseite des Armaturengehäuses her mit dem mit dem Mischwasserauslass aus der Kartusche verbundenen Anschlussschlauch verbunden werden kann.

Die Erfindung schlägt als eine von mehreren Möglichkeiten vor, das Kartuschengehäuse an bzw. in der Sanitärarmatur dadurch anzubringen, dass dieses an dem Rand der Öffnung befestigt wird, insbesondere durch eine Verspannung.

Es wird dadurch möglich, das Armaturengehäuse in seiner Herstellung weiter zu vereinfachen, da mit Ausnahme der Öffnung in dem Armaturengehäuse keinerlei sonstige Vorrichtungen mehr angeordnet werden müssen, an denen sich das Kartuschengehäuse befestigen ließe. Beispielsweise kann vorgesehen sein, dass das Kartuschengehäuse nachgiebige Rastvorsprünge aufweist, die so angeordnet sind, dass sie beim Einschieben des Kartuschengehäuses durch die Öffnung radial nach innen zurückfedern und sich anschließend wieder nach außen bewegen. Die Verspannung führt dann dazu, dass das Kartuschengehäuses nach außen gezogen wird, bis die Rastvorsprünge an der Innenseite rings um den Rand der Öffnung anliegen. außen gezogen wird, bis die Rastvorsprünge an der Innenseite rings um den Rand der Öffnung anliegen.

Ebenfalls denkbar ist es, an dem Kartuschengehäuse einzelne Vorsprünge anzuordnen, und im Rand der Öffnung entsprechende Kerben vorzusehen. Dann kann das Kartuschengehäuse in einer bestimmten Position eingeschoben und anschließend etwas verdreht werden, so dass die Vorsprünge nicht mehr mit den Kerben ausgerichtet sind. Auch in dieser Weise kann eine Verspannung erfolgen.

Die Verspannung erfolgt mit Vorteil gegen den Rand der Öffnung, durch die das Kartuschengehäuse eingesetzt wird.

Als Spannmittel kann ebenfalls, wie für die Verspannung der Kartusche bereits ausgeführt, ein Bajonettverschluss dienen. Besonders günstig ist es aber auch hier, als Spannmittel eine Mutter zu verwenden, die mit einem Gewinde des Kartuschengehäuses im Bereich von dessen offener Seite zusammenwirkt.

Das Gewinde des Kartuschengehäuses, mit dem das Spannmittel zusammenwirkt, kann in Weiterbildung der Erfindung durch Verformen des Kartuschengehäuses verwirklicht sein.

Insbesondere kann in Weiterbildung vorgesehen sein, dass das Gewinde für die Spannmutter des Kartuschengehäuses gleichzeitig auch das Gewinde für die Spannmutter der Kartusche bildet. Dies kann dadurch erreicht werden, dass in dem Abschnitt der Wand des Kartuschengehäuses, wo diese Gewinde vorhanden sein sollen, die Wandstärke konstant bleibt. Dadurch wird sowohl ein Innengewinde als auch ein Außengewinde in dem entsprechenden Wandabschnitt des Kartuschengehäuses verwirklicht.

In Weiterbildung der Erfindung kann vorgesehen sein, dass die Spannmutter für das Kartuschengehäuse eine Abdeckung aufweist bzw. bildet, die einen Durchgang für das Betätigungselement der Kartusche frei lässt. Dadurch lässt sich die gesamte Anordnung zur Befestigung des Kartuschengehäuses und der Kartusche soweit abdecken, dass sie für einen Benutzer nicht mehr sichtbar ist.

Das Kartuschengehäuse kann mit Vorteil ein einfaches Blechteil sein, insbesondere ein tiefgezogenes oder ein innenhochdruckverformtes Blechteil. Bei einem tiefgezogenen Blechteil kann das Gewinde dann aufgerollt werden. Beim Innenhochdruckverformen lässt sich das Gewinde gleich in einem Arbeitsgang mit einformen.

Die Form des Kartuschengehäuses entspricht etwa der Form eines Topfes, d.h. eines durch einen Boden abgeschlossenen auf der gegenüberliegenden Seite offenen Kreiszylinders.

Es ist erfindungsgemäß ebenfalls möglich, das Kartuschengehäuse aus Kunststoff herzustellen, beispielsweise durch einen Spritzgießvorgang.

Erfindungsgemäß kann vorgesehen sein, dass die Kartusche, ggf. mit dem Kartuschenboden, das Kartuschengehäuse im Wesentlichen vollständig ausfüllt.

Die von der Erfindung vorgeschlagenen Sanitärarmatur wird folgendermaßen montiert. Zuerst wird eine ggf. handelsübliche Mischerkartusche zusammen mit den Schläuchen in das Kartuschengehäuse eingesetzt und in diesem befestigt. Diese Baueinheit wird dann durch eine Öffnung in die Sanitärarmatur eingesteckt und an dem Rand der Öffnung befestigt. Die Befestigung geschieht derart, dass das Kartuschengehäuse im Wesentlichen vollständig in der Armatur angeordnet ist, und nur die zu seiner Befestigung und Bedienung erforderlichen Teile noch außerhalb der Sanitärarmatur liegen. Nach Einsetzen und Befestigung können dann die Leitungsverbindungen mit der Hausinstallation hergestellt werden.

Weitere Merkmale, Einzelheiten und Vorzüge der Erfindung ergeben sich aus der folgenden Beschreibung einer bevorzugten Ausführungsform der Erfindung sowie anhand der Zeichnung. Hierbei zeigen:
- Fig. 1: einen Schnitt durch eine von der Erfindung vorgeschlagene Sanitärarmatur nach einer ersten Ausführungsform;
- Fig. 2: in vergrößertem Maßstab einen Teilschnitt durch die Befestigung des Kartuschengehäuses und der Kartusche in der Sanitärarmatur;
- Fig. 3: einen der Fig. 1 entsprechenden Schnitt bei einer zweiten Ausführungsform der Erfindung.

In Figur 1 ist im Schnitt eine Sanitärarmatur mit einem Gehäuse 1 dargestellt. Das Gehäuse 1 ist aus Blech hergestellt. Das Gehäuse 1 weist einen Boden 2 mit einer Öffnung 3 auf. In dem Gehäuse 1 ist eine z.B. metallische Platte 4 angeordnet, die auf dem Rand der Öffnung 3 aufliegt. Durch eine Öffnung der Platte 4 erstreckt sich ein Schraubbolzen 5, mit dem die Sanitärarmatur beispielsweise an der Oberseite eines Waschbeckens angeschraubt werden kann. Das Anschrauben geschieht durch eine Mutter, die von der Unterseite des Waschbeckens auf den Schraubbolzen 5 aufgeschraubt wird. Die Platte 4 enthält eine zentrale Öffnung 6, durch die Anschlussleitungen hindurchgesteckt werden können.

Das Gehäuse 1 weist etwa die Form eines Zylinders auf, an dessen einer Seite eine Auslaufschnauze 7 angeformt ist, an deren Vorderseite ein Auslaufelement 8 angebracht ist. Das Auslaufelement 8 kann beispielsweise eine Belüftungseinrichtung aufweisen, um einen belüfteten Strahl entstehen zu lassen.

Auf der dem Boden 2 gegenüberliegenden Seite des Armaturengehäuses 1 ist ein Handgriff 9 angeordnet, der eine Abdeckkappe 10 und einen von der Abdeckkappe 10 abragenden Bügelgriff 11 aufweist. Mit Hilfe des Handgriffs 9 lässt sich das in dem Armaturengehäuse 1 enthaltene Mischventil bedienen.

Das Armaturengehäuse 1 enthält auf seiner dem Boden 2 abgewandten Seite eine Öffnung, in die ein Kartuschengehäuse 12 eingesetzt ist. Das Kartuschengehäuse ist topfartig ausgebildet und weist einen mit Öffnungen versehenen Boden 12 auf. Auf der gegenüberliegenden Seite enthält das Kartuschengehäuse 12 einen nach außen gerichteten Flansch 14, siehe Figur 2, mit dem es auf der Außenseite des Gehäuses 1 aufliegt. Mit einem geringen Abstand von diesem Flansch 14 sind an der Außenseite des Kartuschengehäuses 12 einzelne Vorsprünge 15 angeordnet, bei denen es sich um Rastvorsprünge handeln kann, die also beim Einsetzen des Kartuschengehäuses 12 in die Öffnung zurückfedern.

In dem Kartuschengehäuse 12 ist eine Mischerkartusche 16 untergebracht, die einen Durchmesser aufweist, der etwa dem Innendurchmesser des Kartuschengehäuses 12 entspricht. Zwischen dem Boden 13 des Kartuschengehäuses 12 und der Mischerkartusche 16 ist eine Kartuschenboden 17 angeordnet, der Anschlussnippel für Anschlussschläuche 18, 19 aufweist. Diese sind durch die bereits erwähnte Öffnung in dem Boden 13 des Kartuschengehäuses 12 hindurchgeführt. Zwei der Anschlußschläuche 18 führen durch die Öffnung 6 der Platte 4 und die Öffnung 3 des Bodens 2 des Armaturengehäuses 1 hindurch. Sie dienen dazu, den Anschluß mit einer Kaltwasserleitung und einer Warmwasserleitung der Hausinstallation herzustellen.

Der dritte Anschlussschlauch 19 führt zu der Auslaufeinrichtung 8 in der Auslaufschnauze 7.

Das Kartuschengehäuse 12 weist in seinem seinem Boden 13 gegenüberliegenden Endbereich einen Abschnitt 20 auf, der in vergrößertem Maßstab in Figur 2 zu sehen ist. In diesem Abschnitt 20 ist die ursprünglich zylindrische Wand des Kartuschengehäuses zur Bildung eines Gewindes verformt. Die Verformung ist so ausgeführt, dass die Wandstärke in diesem Bereich 20 konstant bleibt. Dadurch bildet sich sowohl an der Innnenseite des Wandabschnitts 20 als auch an seiner Außenseite eine Gewinde, im dargestellten Beispiel mit abgerundeten Gewindegängen. In die Innenseite des dadurch gebildeten Gewindes ist eine Spannmutter 21 eingeschraubt, die mit ihrer der Mischerkartusche 16 zugewandten ebenen Unterseite 22 auf die Stirnseite der Mischerkartusche 16 drückt. Dadurch wird die Mischerkartusche 16 gegen ihren Kartuschenboden 17 und gegen den Boden 13 des Kartuschengehäuses 12 verspannt. Die Spannmutter 21 weist einen zentralen Durchgang 23 auf, durch den sich ein in Figur 1 zu sehender Ansatz 24 der Mischerkartusche 16 erstreckt. Die Spannmutter 21 weist mehrere über den Umfang verteilte in axialer Richtung verlaufende Bohrungen 25 auf, die zum Ansetzen eines Spannwerkzeugs dienen.

Auf die Außenseite des Wandabschnitts 20 mit dem dort gebildeten Gewinde ist eine Abdeckkappe 26 aufgeschraubt, die an ihrer Innenseite ein Innengewinde 27 aufweist. Die Abdeckkappe 26 kann beispielsweise aus Kunststoff bestehen. Das Innengewinde 27 ist an der Innenseite des etwa zylindrischen Mantels der Abdeckkappe 26 ausgebildet, während die etwa ebene Stirnfläche 28 der Abdeckkappe 26 eine Öffnung 29 aufweist. Durch die Öffnung 29 erstreckt sich ein Betätigungselement 30 der Mischerkartusche 16, siehe Figur 1 oben, an dem der Griff 9 festgeschraubt werden kann.

Durch Festschrauben der Abdeckkappe 26 auf das Außengewinde des Wandabschnitts 20 wird das Kartuschengehäuse 12 in Figur 1 und 2 nach oben gezogen, so dass die Rastvorsprünge 15 an der Unterseite des Randes der öffnung in dem Armaturengehäuse 1 angepresst werden. Dadurch erfolgt eine Verspannung des Kartuschengehäuses 12 gegen die Innenseite des Armaturengehäuses 1 längs des Randes der Öffnung.

Nun zu Figur 3. Hier ist wieder ein Armaturengehäuse 31 im Schnitt dargestellt, das aus Guss besteht. Das Armaturengehäuse 31 weist eine etwas andere Gestalt auf. Auch hier ist das Armaturengehäuse 31 einfach aufgebaut und besteht im Wesentlichen nur aus einer Schale ohne Einbauten. An seiner Vorderseite ist eine Auslaufeinrichtung 8 angeordnet, an seiner Oberseite eine Öffnung wie bei der Ausführungsform nach Figur 1, während ein Stehbolzen 32 direkt in den Boden 33 des Armaturengehäuses 31 eingeschraubt ist. Durch die Wand des Armaturengehäuses 31 führt noch eine Zugstange 34 für ein Ablaufventil. Im Übrigen ist die Anordnung und Befestigung des Kartuschengehäuses 12 in der gleichen Weise gelöst wie bei der Ausführungsform nach Figur 1 und 2.

Die Montage der in den Figuren dargestellten Sanitärarmaturen geschieht folgendermaßen. Zunächst wird ein Kartuschengehäuses 12 als einfaches Blechteil hergestellt, beispielsweise durch Tiefziehen oder durch Innenhochdruckverformen, wobei das Gewinde im Wandabschnitt 22 gleich mit hergestellt wird. In das Kartuschengehäuse wird der Kartuschenboden 17 mit den daran befestigten drei Schläuchen eingelegt, mit den Schläuchen voran, die durch die Öffnung im Boden 13 des Kartuschengehäuses 12 hindurchgesteckt werden. Anschließend wird die Spannmutter 28 aufgelegt und in den Wandabschnitt 20 eingeschraubt, bis die Kartusche fest in dem Kartuschengehäuse 12 sitzt. Nun wird das Kartuschengehäuse 12 mit den freien Enden der Anschlussschläuche 18, 19 der Armatur genähert und die freien Enden der Schläuche durch die Öffnung in der Oberseite des Armaturengehäuses 1, 31 hindurchgefädelt. Der für die Auslaufeinrichtung 19 bestimmte Schlauch wird beispielsweise durch Kippen der Armatur in die Auslaufschnauze 7 gebracht und durch die Öffnung für die Auslaufeinrichtung 8 ergriffen. Dort wird der Schlauch 19 auf die Auslaufeinrichtung 8 aufgesteckt und die Auslaufeinrichtung 8 mit der Öffnung verbunden. Anschließend wird das Kartuschengehäuse 12 vollständig in das Armaturengehäuse 1, 31 eingesteckt, wobei sich die Schläuche 18 durch die Öffnungen 3 bzw. 35 erstrecken und sich der Schlauch 19 in die dargestellten Form verformt.

Nachdem das Kartuschengehäuse 12 soweit eingeschoben ist, bis der Flansch 14 auf der Oberseite des Armaturengehäuses aufliegt, wird die Abdeckkappe 26 auf den Wandabschnitt 20 aufgeschraubt und dadurch das Kartuschengehäuse 12 verspannt. Anschließend kann der Griff 9 aufgesetzt und mit dem Ansatz 30 verbunden werden. Nun kann die Armatur mit Hilfe der Bolzen 5 bzw. 32 an dem Waschbecken angeschraubt werden. Es ist natürlich auch möglich, die Armatur zunächst ohne das Kartuschengehäuse an dem Waschbecken zu befestigen und erst anschließend das Kartuschengehäuse in das Armaturengehäuse einzusetzen.

## Patentansprüche

1. Sanitärarmatur mit
1.1 einem Armaturengehäuse (1, 31),
1.2. einem Kartuschengehäuse (12), das
1.2.1 einen Aufnahmeraum für eine Mischerkartusche (16) bildet,
1.2.2 einen Boden (13) mit mindestens einer Durchgangsöffnung aufweist und
1.2.3 in das Armaturengehäuse (1, 31) eingesetzt ist, sowie mit
1.3 einer Mischerkartusche (16), die
1.3.1 in das Kartuschengehäuse (12) eingesetzt und
1.3.2 in dem Kartuschengehäuse (12) festgelegt ist,
1.4 wobei das Kartuschengehäuse (12) mit der eingesetzten Kartusche (16) und Anschlussleitungen (18, 19) als Baueinheit ausgebildet ist, dadurch gekennezeichnet, dass
1.5 die Baueinheit durch eine Öffnung des Armaturengehäuses (1, 31) in dieses einsetzbar ist,
1.6 wobei die Öffnung des Armaturengehäuses (1, 31) auf der seinem Boden (2) abgewandten Seite ist.

2. Sanitärarmatur nach Anspruch 1, bei der in dem Kartuschengehäuse (12) zwischen dessen Boden (13) und der Kartusche (16) ein Kartuschenboden (17) angeordnet ist.

3. Sanitärarmatur nach Anspruch 2, bei der der Kartuschenboden (17) Anschlüsse für Anschlussleitungen aufweist, insbesondere Anschlussschläuche (18, 19).

4. Sanitärarmatur nach einem der vorhergehenden Ansprüche, mit einem zu einem Auslauf (8) aus der Armatur führenden Schlauch (19).

5. Sanitärarmatur nach einem der vorhergehenden Ansprüche, bei der die Kartusche (16) in dem Kartuschengehäuse (12) verspannt ist.

6. Sanitärarmatur nach einem der vorhergehenden Ansprüche, bei der die Kartusche (16) gegen den Boden (13) des Kartuschengehäuses (12) verspannt ist.

7. Sanitärarmatur nach Anspruch 5 oder 6, bei der die Kartusche (16) mit Hilfe eines an ihrer dem Boden (13) abgewandten Stirnseite angreifenden Ringelements (21) verspannt ist.

8. Sanitärarmatur nach Anspruch 7, bei der das Ringelement (21) an dem Rand des Kartuschengehäuses (12) angreift.

9. Sanitärarmatur nach Anspruch 7 oder 8, bei der das Ringelement (21) in ein Gewinde im Bereich der offenen Seite des Kartuschengehäuses (12) eingeschraubt ist.

10. Sanitärarmatur nach Anspruch 9, bei der das Gewinde durch eine Verformung des Kartuschengehäuses (12) im Bereich von dessen offener Seite verwirklicht ist.

11. Sanitärarmatur nach Anspruch 10, bei der die Verformung derart verwirklicht ist, dass die Wandstärke des Kartuschengehäuses (12) in dem Bereich des Gewindes konstant bleibt.

12. Sanitärarmatur nach einem der Ansprüche 9 bis 11, bei der das Gewinde ein Rundgewinde ist.

13. Sanitärarmatur nach einem der vorhergehenden Ansprüche, bei der ein Auslaufelement (8) von der Außenseite des Armaturengehäuses (1, 31) her mit einer Anschlußleitung (19) verbindbar ist.

14. Sanitärarmatur nach einem der vorhergehenden Ansprüche, bei der das Kartuschengehäuse (12) an dem Rand der Öffnung befestigbar ist.

15. Sanitärarmatur nach einem der vorhergehenden Ansprüche, bei der das Kartuschengehäuse (12) an dem Rand der Öffnung verspannbar ist.

16. Sanitärarmatur nach einem der vorhergehenden Ansprüche, bei der das Kartuschengehäuse (12) Vorsprünge (15) aufweist, die an der Innenseite des Armaturengehäuses (1, 33) anliegen und vorzugsweise als nachgiebige Rastvorsprünge ausgebildet sind.

17. Sanitärarmatur nach einem der vorhergehenden Ansprüche, bei der das Kartuschengehäuse (12) durch ein Spannmittel gegen den Rand der Öffnung verspannt wird.

18. Sanitärarmatur nach Anspruch 17, bei der das Spannmittel eine Mutter ist, die mit einem Gewinde des Kartuschengehäuses (12) im Bereich von dessen offener Seite zusammenwirkt.

19. Sanitärarmatur nach Anspruch 18, bei der das Gewinde durch Verformen des Kartuschengehäuses (12) verwirklicht ist.

20. Sanitärarmatur nach Anspruch 18 oder 19, bei der das Gewinde für die Spannmutter des Kartuschengehäuses (12) gleichzeitig auch das Gewinde für die Spannmutter (28) der Kartusche (16) bildet.

21. Sanitärarmatur nach einem der Ansprüche 18 bis 20, bei der das Spannmittel für das Kartuschengehäuse (12) eine Abdeckung aufweist bzw. bildet.

22. Sanitärarmatur nach Anspruch 21, bei der die Abdeckung (26) einen Durchgang (29) für ein Betätigungselement (30) der Kartusche (16) frei lässt.

23. Sanitärarmatur nach einem der vorhergehenden Ansprüche, bei der das Kartuschengehäuse (12) ein Blechteil ist, insbesondere ein tiefgezogenes oder innenhochdruckverformtes Blechteil.

24. Sanitärarmatur nach einem der vorhergehenden Ansprüche, bei der das Kartuschengehäuse (12) die Form eines Topfes aufweist.

25. Sanitärarmatur nach einem der Ansprüche 1 bis 22 und 24, bei der das Kartuschengehäuse (12) aus Kunststoff besteht.

26. Sanitärarmatur nach einem der vorhergehenden Ansprüche, bei der die Kartusche (16) das Kartuschengehäuse (12) im Wesentlichen vollständig ausfüllt.

27. Verfahren zum Zusammenbau einer Sanitärarmatur, bei dem
27.1 eine Mischerkartusche (16) in ein Kartuschengehäuse (12) eingesetzt und
27.2 in diesem festgelegt wird, wobei
27.3 das Kartuschengehäuse (12) mit der eingesetzten Kartusche (16) und Anschlussleitungen (18,19) als Baueinheit ausgebildet ist,
27.4 eine Leitungsverbindung mit einer Auslaufeinrichtung (8) hergestellt wird, und
27.5 die Baueinheit durch eine Öffnung des Armaturengehäuses (1,31) in dieses eingesetzt und
27.6 an dem Rand der Öffnung befestigt wird, wobei
27.7 die Öffnung des Armaturengehäuses (1,31) auf der seinem Boden (2) abgewandten Seite ist.

28. Verfahren nach Anspruch 27, bei dem vor dem Einsetzen der Mischerkartusche (16) in das Kartuschengehäuse (12) in dieses ein Kartuschenboden (17) mit daran befestigten Verbindungsleitungen (18, 19) eingesetzt wird.

29. Verfahren nach Anspruch 27 oder 28, bei dem vor dem Befestigen des Kartuschengehäuses (12) die Leitungsverbindung mit einer Auslaufeinrichtung (8) in einer Auslaufschnauze (7) der Armatur hergestellt wird.

30. Verfahren nach einem der Ansprüche 27 bis 29, bei dem die Kartusche (16) in dem Kartuschengehäuse (12) durch axiales Verspannen festgelegt wird.

31. Verfahren nach Anspruch 30, bei dem die Kartusche (16) gegen den Boden (13) des Kartuschengehäuses (12) verspannt wird.

32. Verfahren nach einem der Ansprüche 27 bis 31, bei dem das Kartuschengehäuse (12) in der Sanitärarmatur durch axiales Verspannen gegen die Innenseite des Randbereich der Öffnung befestigt wird.

33. Verfahren nach einem der Ansprüche 27 bis 32, bei dem in dem an den Rand der Öffnung des Kartuschengehäuses (12) angrenzenden Wandbereich (20) des Kartuschengehäuses (12) ein Gewinde für eine Spannmutter gebildet wird, insbesondere durch Verformen des Wandbereichs (20).

34. Verfahren nach Anspruch 33, bei dem das Gewinde für eine Spannmutter an der Innenseite und an der Außenseite verwendet wird.

35. Verfahren nach einem der Ansprüche 27 bis 34, bei dem das Einsetzen des Kartuschengehäuses (12) in die Sanitärarmatur nach deren Befestigung an dem Waschbecken oder dergleichen erfolgt.

## Claims

1. Plumbing fixture with
1.1 a fixture housing (1, 31),
1.2 a cartridge housing (12), which
1.2.1 forms an accommodating space for a mixer cartridge (16),
1.2.2 having a bottom (13) with at least one through opening and
1.2.3 is inserted in the fixture housing (1, 31), as well as with
1.3 a mixer cartridge (16), which
1.3.1 is inserted in the cartridge housing (12) and
1.3.2 is fixed in the cartridge housing (12),
1.4 wherein the cartridge housing (12) is designed as a unit to include the inserted cartridge (16) and connection lines (18, 19), **characterised in that**
1.5 the unit may be inserted in the fixture housing (1, 31) via an opening therein,
1.6 wherein the opening of the fixture housing (1, 31) is on the side turned away from the bottom (2) thereof.

2. Plumbing fixture according to claim 1, whereby a cartridge bottom (17) is positioned in the cartridge housing (12) between the bottom (13) thereof and the cartridge (16).

3. Plumbing fixture according to claim 2, whereby the cartridge bottom (17) has connections for connection lines, and in particular connection hoses (18, 19).

4. Plumbing fixture according to one of the preceding claims, with a hose (19) leading from the fixture to an outlet (8).

5. Plumbing fixture according to one of the preceding claims, whereby the cartridge (16) is tensioned/braced in the cartridge housing (12).

6. Plumbing fixture according to one of the preceding claims, whereby the cartridge (16) is tensioned/braced against the bottom (13) of the cartridge housing (12).

7. Plumbing fixture according to claim 5 or 6, whereby the cartridge (16) is tensioned/braced with the aid of a ring element (21) that grips the front wall of the cartridge turned away from the bottom (13) thereof.

8. Plumbing fixture according to claim 7, whereby the ring element (21) grips the edge of the cartridge housing (12).

9. Plumbing fixture according to claim 7 or 8, whereby the ring element (21) is screwed into a screw thread in the region of the open side of the cartridge housing (12).

10. Plumbing fixture according to claim 9, whereby the screw thread is realised via a deformation of the cartridge housing (12) in the region of the open side thereof.

11. Plumbing fixture according to claim 10, whereby the deformation is realised in such a way that the wall strength of the cartridge housing (12) remains constant in the region of the screw thread.

12. Plumbing fixture according to one of claims 9 to 11, whereby the screw thread is a round thread.

13. Plumbing fixture according to one of the preceding claims, whereby the outlet element (8) may be connected from the exterior of the fixture housing (1, 31) via a connection line (19).

14. Plumbing fixture according to one of the preceding claims, whereby the cartridge housing (12) may be fastened to the edge of the opening.

15. Plumbing fixture according to one of the preceding claims, whereby the cartridge housing (12) may be tensioned at the edge of the opening.

16. Plumbing fixture according to one of the preceding claims, whereby the cartridge housing (12) has projections (15), which are positioned on the interior of the fixture housing (1, 31) and are preferably designed as flexible snap-in projections.

17. Plumbing fixture according to one of the preceding claims, whereby the cartridge housing (12) is tensioned against the edge of the opening via a tensioning agent.

18. Plumbing fixture according to claim 17, whereby the tensioning agent is a nut, which interacts with a screw thread of the cartridge housing (12) in the region of the open side thereof.

19. Plumbing fixture according to claim 18, whereby the screw thread is realised by deforming the cartridge housing (12).

20. Plumbing fixture according to claim 18 or 19, whereby the screw thread for the tension adjusting nut of the cartridge housing (12) simultaneously forms the screw thread for the tension adjusting nut (28) of the cartridge.

21. Plumbing fixture according to one of claims 18 to 20, whereby the tensioning agent for the cartridge housing (12) either has or forms a cover.

22. Plumbing fixture according to claim 21, whereby the cover (26) leaves an opening (29) free for an operating element (30) of the cartridge (16).

23. Plumbing fixture according to one of the preceding claims, whereby the cartridge housing (12) is a sheet metal component, and in particular a deep-drawn sheet metal component or one deformed by internal high pressure.

24. Plumbing fixture according to one of the preceding claims, whereby the cartridge housing (12) is in the form of a pot.

25. Plumbing fixture according to one of claims 1 to 22 and 24, whereby the cartridge housing (12) is made of plastic.

26. Plumbing fixture according to one of the preceding claims, whereby the cartridge (16) essentially fills the cartridge housing (12).

27. Process for assembling a plumbing fixture, whereby
27.1 a mixer cartridge (16) is inserted in a cartridge housing (12) and
27.2 fixed in the latter, wherein
27.3 the cartridge housing (12) is designed as a unit to include the inserted cartridge (16) and connection lines (18, 19),
27.4 a line connection is created with an outlet device (8) and
27.5 the unit is inserted in the fixture housing (1, 31) via an opening therein and
27.6 is fastened on the edge of the opening, wherein
27.7 the opening of the fixture housing (1, 31) is on the side turned away from the bottom (2) thereof.

28. Process according to claim 27, whereby prior to inserting the mixer cartridge (16) in the cartridge housing (12) a cartridge bottom (17) with attached connection lines (18, 19) is inserted therein.

29. Process according to claim 27 or 28, whereby prior to fastening the cartridge housing (12) the line is connected with an outlet device (8) in an outlet spout (7) of the fixture.

30. Process according to one of claims 27 to 29, whereby the cartridge (16) is fixed in the cartridge housing (12) by axial tensioning.

31. Process according to claim 30, whereby the cartridge (16) is tensioned against the bottom (13) of the cartridge housing (12).

32. Process according to one of claims 27 to 31, whereby the cartridge housing (12) is fixed against the boundary region of the interior of the opening in the plumbing fixture via axial tensioning.

33. Process according to one of claims 27 to 32, whereby a screw thread for a tension adjusting nut is formed in the wall region (20) adjacent to the edge of the opening of the cartridge housing (12), and in particular by deforming the wall region (20).

34. Process according to claim 33, whereby the screw thread is used for a tension adjusting nut on the interior and the exterior.

35. Process according to one of claims 27 to 34, whereby the cartridge housing (12) is inserted in the plumbing fixture once it has been fastened to the sink or similar.

## Revendications

1. Une robinetterie sanitaire constituée
1.1 d'un carter de robinetterie (1, 31 ),
1.2 d'un carter à cartouche (12), qui forme
1.2.1 un logement pour une cartouche de mitigeur (16),
1.2.2 un fond (13) qui présente au moins une ouverture de passage, et qui
1.2.3 est disposé dans le carter de robinetterie (1, 31 ), ainsi
1.3 qu'une cartouche de mitigeur (16), qui
1.3.1 est disposée dans la carter à cartouche (12) et se trouve
1.3.2 fixée dans le carter à cartouche (12),
1.4 et où le carter à cartouche (12) avec sa cartouche (16) intégrée et les conduites de raccordement (18, 19) constituent un ensemble de construction, **caractérisé par le fait que**
1.5 l'ensemble de construction peut être monté dans le carter de robinetterie (1, 31) par une ouverture pratiquée dans ce dernier,
1.6 et où l'ouverture du carter de robinetterie (1, 31) est située sur la face opposée au fond (2).

2. Une robinetterie sanitaire conforme à la revendication 1, où un fond de cartouche (17) est disposé dans le carter à cartouche (12), entre son fond (13) et la cartouche (16).

3. Une robinetterie sanitaire conforme à la revendication 2, où le fond de cartouche (17) comporte des raccordements pour des conduites de raccordement, en particulier des tuyaux de raccordement (18, 19).

4. Une robinetterie sanitaire conforme à l'une des revendications précédentes et comportant un tuyau (19) conduisant une sortie d'eau (8) hors de la robinetterie.

5. Robinetterie sanitaire conforme à l'une des revendications précédentes, où la cartouche (16) est serrée dans le carter à cartouche (12).

6. Robinetterie sanitaire conforme à l'une des revendications précédentes, où la cartouche (16) est serrée contre le fond (13) du carter à cartouche (12).

7. Robinetterie sanitaire conforme à l'une des revendications 5 ou 6, où la cartouche (16) est serrée à l'aide d'un anneau de serrage (21) qui enserre la partie supérieure de la cartouche opposée à son fond (13).

8. Robinetterie sanitaire conforme à la revendication 7, où l'anneau de serrage (21) enserre le col du carter à cartouche (12).

9. Robinetterie sanitaire conforme à l'une des revendications 7 ou 8, où l'anneau de serrage (21) est vissé dans un filetage situé dans la zone de la face d'ouverture du carter à cartouche (12).

10. Robinetterie sanitaire conforme à la revendication 9, où le filetage est obtenu par déformation du carter à cartouche (12) dans la zone de la face d'ouverture.

11. Robinetterie sanitaire conforme à la revendication 10, où la déformation est réalisée de telle manière que l'épaisseur de la paroi du carter à cartouche (12) reste constante dans la zone de filetage.

12. Robinetterie sanitaire conforme à l'une des revendications 9 à 11, où le filetage est à filet rond.

13. Robinetterie sanitaire conforme à l'une des revendications précédentes, où un élément de sortie d'eau (8) peut être raccordé depuis la face externe du carter de robinetterie (1, 31 ) à l'aide d'une conduite de raccordement (19).

14. Robinetterie sanitaire conforme à l'une des revendication précédentes, où le carter à cartouche (12) peut être fixé sur le bord de l'ouverture.

15. Robinetterie sanitaire conforme à l'une des revendication précédentes, où le carter à cartouche (12) peut être serré sur le bord de l'ouverture.

16. Robinetterie sanitaire conforme à l'une des revendication précédentes, où le carter à cartouche (12) présente des saillies (15) qui reposent sur la face interne du carter de robinetterie (1, 33) et qui, de préférence, doivent prendre la forme de butées d'arrêt souples.

17. Robinetterie sanitaire conforme à l'une des revendication précédentes, où le carter à cartouche (12) doit être serré contre le bord de l'ouverture à l'aide d'un moyen de serrage.

18. Robinetterie sanitaire conforme à la revendication 17, où le moyen de serrage est un écrou qui agit conjointement avec un filetage du carter à cartouche (12) situé dans la zone d'ouverture de ce dernier.

19. Robinetterie sanitaire conforme à la revendication 18, où le filetage est obtenu par déformation du carter à cartouche (12).

20. Robinetterie sanitaire conforme à l'une des revendications 18 ou 19, où le filetage pour l'écrou de serrage du carter à cartouche (12) constitue simultanément le filetage pour l'écrou de serrage (28) de la cartouche (16).

21. Robinetterie sanitaire conforme à l'une des revendications 18 à 20, où le moyen de serrage pour le carter à cartouche (12) comporte ou forme un capuchon.

22. Robinetterie sanitaire conforme à la revendication 21, où le capuchon (26) procure un libre passage (29) pour un élément de commande (30) de la cartouche (16).

23. Robinetterie sanitaire conforme à l'une des revendications précédentes, où le carter à cartouche (12) est une pièce en tôle, et en particulier une pièce en tôle obtenue par emboutissage profond ou par formage à haute pression interne.

24. Robinetterie sanitaire conforme à l'une des revendications précédentes, où le carter à cartouche (12) présente la forme d'un pot.

25. Robinetterie sanitaire conforme à l'une des revendications 1 à 22 ou 24, où le carter à cartouche (12) est construit en matière synthétique.

26. Robinetterie sanitaire conforme à l'une des revendications 18 ou 19, où la cartouche (16) remplit pour l'essentiel entièrement le carter à cartouche.

27. Procédé de construction d'une robinetterie sanitaire, où
27.1 une cartouche de mitigeur (16) est intégrée dans un carter à cartouche (12), et
27.2 se trouve serrée dans ce dernier, et où
27.3 le carter à cartouche (12) avec la cartouche (16) intégrée et les conduites de raccordement (18, 19) constituent un seul ensemble de construction,
27.4 un raccordement de conduite est réalisé avec un dispositif de sortie d'eau (8), et
27.5 l'ensemble de construction est introduit et intégré dans le carter de robinetterie (1, 31) par une ouverture et
27.6 fixé sur le bord de cette ouverture, et où
27.7 l'ouverture du carter de robinetterie (1, 31) est située sur la face opposée au fond (2) du carter.

28. Procédé de construction selon la revendication 27, où avant l'intégration de la cartouche de mitigeur (16) dans le carter de cartouche (12) on introduit dans ce dernier un fond de cartouche (17) où sont fixées des conduites de raccordement (18, 19).

29. Procédé de construction selon l'une des revendications 27 ou 28, où avant la fixation du carter de cartouche (12) on établit un raccordement de conduite avec dispositif de sortie d'eau (8) dans un bec sortie d'eau (7) du robinet.

30. Procédé de construction selon l'une des revendications 27 à 29, où la cartouche (16) est fixée dans le carter de cartouche (12) par un serrage axial.

31. Procédé de construction selon la revendication 30, où la cartouche (16) est serrée contre le fond (13) du carter de cartouche (12).

32. Procédé de construction selon l'une des revendications 27 à 31, où le carter de cartouche (12) est fixé dans la robinetterie sanitaire par un serrage axial contre la face interne située dans la zone du bord de l'ouverture.

33. Procédé de construction selon l'une des revendications 27 à 32, où, dans la zone de la paroi (20) du carter de cartouche voisine du col de l'ouverture du carter de cartouche (12), on vient former un filetage pour un écrou de serrage, en particulier par la déformation de sa zone de paroi (20).

34. Procédé de construction selon la revendication 33, où le filetage est utilisé pour un écrou sur sa face externe comme sur sa face interne.

35. Procédé de construction selon l'une des revendications 27 à 34, où l'intégration du carter de cartouche (12) dans la robinetterie sanitaire est réalisée après la fixation de cette dernière sur le lavabo ou un appareil semblable.
